# EUROPÄISCHE PATENTANMELDUNG

(11) **EP 4 778 679 A1**
(43) Veröffentlichungstag der Anmeldung: **22.07.2026**
(21) Anmeldenummer: 25152746.1
(22) Anmeldetag: 20.01.2025
(51) Int. Cl.: B25F 5/02, B25D 17/00

(54) **BATTERIEBETRIEBENES ELEKTROWERKZEUG MIT MEHREREN AKKUMULATOREINHEITEN**

(71) Anmelder: Hilti Aktiengesellschaft, 9494 Schaan (LI)
(72) Erfinder: Bader, Thomas, 86899 Landsberg am Lech (DE); Unsöld, Michael, 86929 Penzing (DE); Draganis, Antonios, 86874 Tussenhausen (DE); Groth, Karin, 82211 Herrsching (DE)
(74) Vertreter: Hilti Aktiengesellschaft Corporate Intellectual Property

(57) **Zusammenfassung**

Die Erfindung betrifft ein batteriebetriebenes Elektrowerkzeug mit zwei einander gegenüberliegend an einem Maschinengehäuse (1) angeordneten Handgriffabschnitten (2a, 2b), denen je eine lösbar hieran befestigte Akkumulatoreinheit (3a, 3b) zugeordnet ist, wobei die beiden Akkumulatoreinheiten (3a, 3b) elektrisch in Reihe miteinander verschaltet und mit einer im Maschinengehäuse (1) untergebrachten Steuerelektronik über elektrische Leitungen (4a, 4b) verbunden sind, wobei die elektrische Reihenschaltung der beiden Akkumulatoreinheiten (3a, 3b) mit einer Leiterplatte (5) außerhalb der elektrischen Leitungen (4a, 4b) realisiert ist.

## Beschreibung

Die vorliegende Erfindung betrifft ein batteriebetriebenes Elektrowerkzeug mit zwei einander gegenüberliegend an einem Maschinengehäuse angeordneten Handgriffabschnitten, denen je eine lösbar hieran befestigte Akkumulatoreinheit zugeordnet ist, wobei die beiden Akkumulatoreinheiten elektrisch in Reihe miteinander verschaltet und mit einer im Maschinengehäuse untergebrachten Steuerelektronik über elektrische Leitungen verbunden sind.

Das Anwendungsgebiet der Erfindung erstreckt sich vornehmlich auf besonders leistungsstarke Elektrowerkzeuge, bei denen mindestens zwei separate Akkumulatoreinheiten elektrisch in Reihe geschaltet sind, um die Strombelastung gering und die Reichweite hochzuhalten. Hierdurch können Akkumulatoreinheiten eines Elektrowerkzeugsystems auch einzeln für kleinere Elektrowerkzeuge verwendet werden, ohne dass spezielle Einzelanfertigungen samt passender Ladegeräte erforderlich wären. Die erfindungsgemäße Lösung lässt sich insbesondere auf Elektrowerkzeuge anwenden, bei denen je eine Akkumulatoreinheit einander gegenüberliegenden an einem Maschinengehäuse angeordneten Handgriffabschnitten zugeordnet sind, beispielsweise Abbruchhämmer und dergleichen.

Aus der US 2023/0027574 geht ein gattungsgemäßes Elektrowerkzeug hervor, welches als Abbruchhammer ausgebildet ist und über eine vertikale Arbeitsachse verfügt, wobei beidseits eines Maschinengehäuses Handgriffabschnitte angeordnet sind, worunter je eine Akkumulatoreinheit angeordnet ist. Die beiden Akkumulatoreinheiten sind dabei in je zugeordnete Einschübe einsteckbar, welche direkt am Maschinengehäuse angeformt sind. Über eine in die Einschübe eingebrachte elektrische Kontaktierung verlaufen maschineninterne elektrische Leitungen zu einer im Maschinengehäuse ebenfalls integrierten Steuerelektronik, welche vornehmlich zur Motorsteuerung dient. Die Steuerelektronik ist dabei im Kopfbereich des Elektrowerkzeugs angeordnet und über ortsnah platzierte äußere elektrische Schalter betätigbar.

Es ist die Aufgabe der vorliegenden Erfindung, ein batteriebetriebenes Elektrowerkzeug der gattungsgemäßen Art dahingehend weiter zu verbessern, dass eine ergonomische Anordnung der Akkumulatoreinheiten am Maschinengehäuse mit einer einfachen Leitungsführung und -verschaltung realisierbar ist.

### Zusammenfassung der Erfindung

Die Aufgabe wird ausgehend von einem batteriebetriebenen Elektrowerkzeug gemäß dem Oberbegriff von Anspruch 1 in Verbindung mit dessen kennzeichnenden Merkmalen gelöst. Die nachfolgenden abhängigen Ansprüche geben vorteilhafte Weiterbildungen der Erfindung wieder.

Die Erfindung schließt die technische Lehre ein, dass eine elektrische Reihenschaltung beider Akkumulatoreinheiten des Elektrowerkzeugs mit einer Leiterplatte erfolgt und damit außerhalb der elektrischen Leitungen.

Der Vorteil der erfindungsgemäßen Lösung liegt insbesondere darin, dass sich die elektrische Reihenschaltung fertigungstechnisch einfacher ausführen lässt, da die von jeder Akkumulatoreinheit kommende zumindest zweipolige Stromleitung sowie optionale zur Akkumulatoreinheit führende Signalleitungen, welche beispielsweise zur Kommunikation zwischen Geräteelektronik und der jeweiligen Akkumulatoreinheit dienen, nicht miteinander verdrahtet werden, sondern unter Zwischenschaltung einer vorzugsweise mittig zwischen den Akkumulatoreinheiten im Maschinengehäuse platzierten Leiterplatte, die Bestandteil der Steuerelektronik ist. Die erfindungsgemäße Lösung ist einfach montierbar. Zu jeder Schnittstelle der Akkumulatoreinheiten kann ein separater Kabelbaum führen, wobei die Kabelbäume identisch ausführbar sind.

Bei entsprechender Positionierung der Kabelbäume sind im Betrieb des Geräts auf die Kabelbäume auftretende Bewegungen vorteilhafterweise gering. Darüber hinaus kann hierdurch eine beispielsweise durch im Betrieb des Geräts auftretende Vibration verursachte Kabelbiegung reduziert werden und die Gefahr von Schäden am jeweiligen Kabelbaum beispielsweise in Form eines Kabelbruchs reduziert werden.

Vorzugsweise befindet sich auf der Leiterplatte der Reihenschaltung der beiden Akkumulatoreinheiten ebenfalls die Motorelektronik zur Ansteuerung eines als Gleichstrommotor ausgebildeten Elektromotors. Es ist jedoch auch möglich, dass eine separate Leiterplatte für die Motorelektronik vorgesehen ist, welche der ebenfalls separaten Leiterplatte der Reihenschaltung nachgelagert ist und von dieser mit elektrischem Strom zum Betrieb der Elektromotoren versorgt wird. Eine derartige Konfiguration eröffnet die Möglichkeit, die Motorelektronik außerhalb des kürzesten Leitungsweges zwischen den beiden Akkumulatoreinheiten anzuordnen. Kurze elektrische Leitungen minimieren die Leitungsverluste. Durch die Verwendung einer separat von der Motorelektronik ausgeführten Leiterplatte kann für verschiedene Geräte eine standadisierte Plattform-Motorelektronik eingesetzt werden, so dass für das jeweilige Gerät lediglich die Leiterplatte für die Reihenschaltung der Akkumulatoreinheiten und die Leitungen zu den Akkumulatoreinheiten gerätespezifisch auszuführen sind.

Gemäß einer weiteren die Erfindung verbessernden Maßnahme wird vorgeschlagen, dass auf der Leiterplatte der Reihenschaltung außerdem eine elektronische Schaltung angeordnet ist, welche die Entladung der Akkumulatoreinheiten derart steuert, dass diese unabhängig von einem anfänglichen Ladezustand gleichzeitig entladen werden. Obwohl die beiden Akkumulatoreinheiten insoweit einen unterschiedlichen Anfangsladezustand aufweisen, werden diese zur Aufrechterhaltung einer kontinuierlichen Stromversorgung gleichzeitig entladen. Hierdurch keine eine Laufzeit der Akkulatoreinheiten vorteilhafterweise verbessert bzw. Maximiert werden.

Gemäß einer anderen die Erfindung verbessernden Maßnahme wird vorgeschlagen, dass die elektrischen Leitungen zumindest teilweise innerhalb von diesen umgebenden Kabelkanälen verlaufen, die an den je zugeordneten Handgriffabschnitten befestigt sind. Die Befestigung erfolgt vorzugsweise durch eine Verschraubung. Die Kabelkanäle verhindern insbesondere ein Aufreiben der Isolation der elektrischen Leitungen infolge von maschineninternen Vibrationen.

Gemäß einer anderen die Erfindung verbessernden Maßnahme wird vorgeschlagen, dass die elektrischen Leitungen im Bereich der Handgriffabschnitte mit Zwischensteckverbindern versehen sind. So kann beispielsweise die Aufnahmeschnittstelle der Akkumulatoreinheiten einstückig mit Haltegriffbügeln ausgebildet sein und die hieran angeordnete Steckverbindung erleichtert die Montage der elektrischen Leitungen.

Weitere die Erfindung verbessernde Maßnahmen werden nachstehend gemeinsam mit der Beschreibung eines bevorzugten Ausführungsbeispiels der Erfindung anhand der Figuren näher dargestellt. Es zeigt:
- Fig. 1: eine teilgeschnittene Seitenansicht eines als Abbruchhammer ausgebildeten batteriebetriebenen Elektrowerkzeugs, und
- Fig. 2: eine perspektivische Teilschnittansicht einer elektrischen Verkabelung von Akkumulatoreinheiten des Elektrowerkzeugs gemäß Fig. 1.

Nach Fig. 1 besitzt ein als Abbruchhammer ausgebildetes batteriebetriebenes Elektrowerkzeug zwei beabstandet zueinander und einander gegenüberliegend an einem Maschinengehäuse 1 angeordnete Handgriffabschnitte 2a und 2b. Die beiden Handgriffabschnitte 2a und 2b umfassen Handgriffe, die schwenkbar am Maschinengehäuse 1 gelagert sind, um eine Schwingungsentkopplung und ein Schutz vor Vibrationsschäden des Benutzers sowie für die hieran angebrachte Akkumulatoreinheit 3a bzw. 3b zu gewährleisten. Demgegenüber ist eine einem integrierten - hier nicht weiter dargestellten - Elektromotor zugeordnete Steuerelektronik innerhalb des Maschinengehäuses 1 untergebracht. Die beiden Akkumulatoreinheiten 3a und 3b sind über elektrische Leitungen 4a bzw. 4b elektrisch in Reihe miteinander verschaltet und mit der Steuerelektronik verbunden. Wie exemplarisch im Verlauf der elektrischen Leitungen 4b erkennbar ist, verlaufen diese direkt über eine Schwenkachse S des zugeordneten verschwenkbaren Handgriffabschnitts 2b.

Wie aus Fig. 2 ersichtlich, ist die elektrische Reihenschaltung der beiden Akkumulatoreinheiten 3a und 3b mit einer Leiterplatte 5 realisiert, die außerhalb der elektrischen Leitungen 4a bzw. 4b angeordnet ist. Separat von der der Leiterplatte 5 zur Herstellung der Reihenschaltung für die beiden Akkumulatoreinheiten 3a und 3b ist die Motorelektronik 6 zur Ansteuerung der Elektromotoren in einem Elektronikgehäuse integriert.

Zum Schutz vor Beschädigungen verlaufen die elektrischen Leitungen 4a und 4b teilweise innerhalb von diese umgebenden Kabelkanälen 7a bzw. 7b. Die Kabelkanäle 7a und 7b sind an den je zugeordneten - hier nicht weiter dargestellten - Handgriffabschnitten lösbar per Verschraubung befestigt.

Im Bereich der Handgriffabschnitte sind die elektrischen Leitungen 4a und 4b über je zugeordnete Zwischensteckverbinder 8a bzw. 8b an die Akkumulatoreinheiten 3a bzw. 3b angeschlossen.

Die elektrischen Leitungen 4a und 4b sind zu einem Kabelstrang gefügt, welcher hier neben einer zweipoligen Stromversorgungsleitung für die Übertragung des Gleichstroms von der Akkumulatoreinheit 4a und 4b zur Leiterplatte 5 auch diverse Signalleitungen zur Signalverbindung zwischen Motorelektronik und der jeweiligen Elektronik der Akkumulatoreinheiten 4a, 4b umfasst.

Die Erfindung ist nicht beschränkt auf das vorstehend beschriebene bevorzugte Ausführungsbeispiel. Es sind vielmehr auch Abwandlungen hiervon denkbar, welche vom Schutzbereich der nachfolgenden Ansprüche mit umfasst sind. So ist es beispielsweise auch möglich, die erfindungsgemäße Lösung auf andere Elektrowerkzeuge mit zumindest zwei Akkumulatoreinheiten, welche beispielsweise aus Ergonomiegründen ortsfern voneinander angeordnet sind, anzuwenden.

### Bezugszeichenliste

- 1: Maschinengehäuse
- 2: Handgriffabschnitt
- 3: Akkumulatoreinheit
- 4: elektrische Leitung
- 5: Leiterplatte
- 6: Motorelektronik
- 7: Kabelkanal
- 8: Zwischensteckverbinder

## Patentansprüche

1. Batteriebetriebenes Elektrowerkzeug mit zwei einander gegenüberliegend an einem Maschinengehäuse (1) angeordneten Handgriffabschnitten (2a, 2b), denen je eine lösbar hieran befestigte Akkumulatoreinheit (3a, 3b) zugeordnet ist, wobei die beiden Akkumulatoreinheiten (3a, 3b) elektrisch in Reihe miteinander verschaltet und mit einer im Maschinengehäuse (1) untergebrachten Steuerelektronik über elektrische Leitungen (4a, 4b) verbunden sind,
**dadurch gekennzeichnet, dass** die elektrische Reihenschaltung der beiden Akkumulatoreinheiten (3a, 3b) mit einer Leiterplatte (5) außerhalb der elektrischen Leitungen (4a, 4b) realisiert ist.

2. Elektrowerkzeug nach Anspruch 1,
**dadurch gekennzeichnet, dass** auf der Leiterplatte (5) der Reihenschaltung der beiden Akkumulatoreinheiten (3a, 3b) die Motorelektronik (6) mit integriert ist.

3. Elektrowerkzeug nach Anspruch 1,
**dadurch gekennzeichnet, dass** eine separate Leiterplatte für die Motorelektronik (6) vorgesehen ist, welcher der ebenfalls separaten Leiterplatte (5) der Reihenschaltung nachgelagert ist und von dieser mit elektrischem Strom versorgt wird.

4. Elektrowerkzeug nach einem der vorstehenden Ansprüche,
**dadurch gekennzeichnet, dass** auf der Leiterplatte (5) der Reihenschaltung außerdem eine elektronische Schaltung angeordnet ist, welche die Entladung der Akkumulatoreinheiten (3a, 3b) derart steuert, dass diese unabhängig von einem anfänglichen Ladezustand gleichzeitig entladen werden.

5. Elektrowerkzeug nach Anspruch 1,
**dadurch gekennzeichnet, dass** jede Akkumulatoreinheit (3a, 3b) lösbar unterhalb der Handgriffabschnitte (2a, 2b) des Maschinengehäuses (1) angeordnet ist.

6. Elektrowerkzeug nach Anspruch 5,
**dadurch gekennzeichnet, dass** dieses als ein Abbruchhammer mit vertikaler Arbeitsachse (A) ausgebildet ist.

7. Elektrowerkzeug nach Anspruch 5 oder 6,
**dadurch gekennzeichnet, dass** die elektrischen Leitungen (4a, 4b) von den Akkumulatoreinheiten (3a, 3b) zur mindestens einen Leiterplatte (5) direkt über eine Schwenkachse (S) der verschwenkbaren Handgriffabschnitte (2a, 2b) verlaufen.

8. Elektrowerkzeug nach einem der vorstehenden Ansprüche,
**dadurch gekennzeichnet, dass** die elektrischen Leitungen (4a, 4b) zumindest teilweise innerhalb von diese umgebenden Kabelkanälen (7a, 7b) verlaufen, die an den je zugeordneten Handgriffabschnitten (2a, 2b) befestigt sind.

9. Elektrowerkzeug nach einem der vorstehenden Ansprüche,
**dadurch gekennzeichnet, dass** die elektrischen Leitungen (4a, 4b) im Bereich der Handgriffabschnitte (2a, 2b) mit Zwischensteckverbindern (8a, 8b) versehen sind.

10. Elektrowerkzeug nach einem der vorstehenden Ansprüche,
**dadurch gekennzeichnet, dass** die elektrischen Leitungen (4a, 4b) Stromversorgungs- und/oder Signalleitungen sind.
